# EUROPÄISCHE PATENTSCHRIFT

(11) **EP 0 856 705 B1**
(45) Veröffentlichungstag und Bekanntmachung des Hinweises auf die Patenterteilung: **20.02.2002**
(21) Anmeldenummer: 97120541.4
(22) Anmeldetag: 24.11.1997
(51) Int. Cl.: F24C 15/32

(54) **Wärmetauschereinrichtung**
Arrangement of heat exchanger
Agencement d'échangeur de chaleur

(30) Priorität: 30.01.1997 DE 19703319; 28.02.1997 DE 19708231
(43) Veröffentlichungstag der Anmeldung: 05.08.1998
(73) Patentinhaber: Rational AG, 86899 Landsberg a. Lech (DE)
(72) Erfinder: Wiedemann, Peter, 86836 Klosterlechfeld (DE); Koch, Franz, 86836 Untermeitingen (DE); Gumienny, Gerd, 86899 Landsberg (DE)
(74) Vertreter: Goddar, Heinz J., Dr.

(56) Entgegenhaltungen:
- EP-A- 0 526 768
- DE-U- 1 841 213
- US-A- 3 605 717
- US-A- 4 648 377

## Beschreibung

Die Erfindung betrifft eine Wärmetauschereinrichtung für eine Vorrichtung zur Wärmebehandlung von speisen, mit einem Lüfterrad, insbesondere einem Radial-Lüfterrad, einem Brenner und zumindest einem dem Brenner zugeordneten Wärmetauscherrohr, welches das Lüfterrad umgibt.

Eine solche Wärmetauschereinrichtung ist aus der EP 0 526 768 B1 bekannt; sie wird zum Garen von Nahrungsmitteln in einem Garraum einer entsprechenden Vorrichtung eingesetzt.

Ein Problem bei gasbeheizten Wärmetauschern ist, daß durch die hohen Temperaturen Spannungen entstehen, die einerseits von den Rohren aufgenommen werden müssen, die andererseits das Rohr aber insbesondere an den Befestigungsstellen am Gehäuse, an einem Rahmen oder dergleichen belasten. Gleichzeitig ist ein hoher Wirkungsgrad des Wärmeaustausches anzustreben. Die EP 0 526 768 B1 schlägt dazu vor, das Wärmetauscherrohr spiralförmig um das Lüfterrad zu führen, wodurch eine gleichmäßigere Wärmeausdehnung des Wärmetauscherrohres mit gleichzeitig optimiertem Wärmeaustausch erfolgen soll.

Es bleibt das Problem, daß weiterhin die Befestigungsstellen des Wärmetauscherrohres an der Gehäusewand oder dergleichen belastet werden. Dieses Problem zu lösen, hat sich die Erfindung zur Aufgabe gestellt.

Dazu ist gemäß der Erfindung vorgesehen, daß bei der Wärmetauschereinrichtung der eingangs genannten Gattung das Wärmetauscherrohr in zumindest einem Abschnitt zu einer freikragenden Biegung gekrümmt ist und daß das Wärmetauscherrohr nach nahe zu vollständigem Umlauf um das Gebläse mit einer Richtungsänderung von 180° zurückgeführt ist, wobei die freikragende Biegung gebildet wird. Diese freikragende Riegung nimmt die Wärmedehnungen auf, so daß die Befestigungsstellen des Wärmetauscherrohres weitgehend entlastet werden.

Bevorzugt weist das Wärmetauscherrohr im Bereich der freikragenden Biegung einen vergrößerten Querschnitt auf. Wegen der Umkehr der Strömungsrichtung ergibt sich im Bereich der Biegung aufgrund einer Wirbelbildung ein erhöhter Strömungswiderstand, der erfindungsgemäß durch die Querschnittserweiterung ausgeglichen wird. Idealerweise ist dieser erweiterte Querschnitt so bemessen, daß der Strömungswiderstand im Bereich der Biegung im wesentlichen derselbe wie in den beiden Rohrabschnitten ist, die zu der Biegung hin- bzw. von dieser wegführen. Damit wird die Gefahr einer lokalen Überhitzung vermieden.

Ein vergrößerter Querschnitt im Bereich der freikragenden Biegung kann insbesondere dadurch erreicht werden, daß zwei Rohrabschnitte, welche die freikragende Biegung bilden, in einem spitzen Winkel aufeinandertreffen.

Vorteilhafterweise besitzt das Wärmetauscherrohr im Bereich der freikragenden Biegung einen ovalen Querschnitt.

Die freikragende Biegung ist durch eine Richtungsänderung im Wärmetauscherrohr um 180° gebildet Beispielsweise wird durch die freikragende Biegung ein horizontales oder vertikales Ende erzeugt, das zunächst mit hinreichendem Abstand zu anderen Systemkomponenten vorgesehen sein kann, so daß Wärmedehnungen ohne Probleme aufgenommen bzw. ausgeglichen werden können.

Weiter bevorzugt ist die freikragende Biegung entfernt von Befestigungsstellen des Wärmetauscherrohrs an einer Gehäusewand oder dergleichen vorgesehen.

Gemäß einer bevorzugten Ausführungsform der Erfindung ist das Wärmetauscherrohr um das Lüfterrad entlang des Umrisses einer rechtwinkligen Fläche geführt. Das Wärmetauscherrohr umgibt das Gebläse dabei in Form eines Quadrats oder Rechteckes, wobei die Rohrkrümmungen in den jeweiligen Ecken dieses Rechteckes liegen. Dadurch wird eine besonders große Fläche für den Wärmeaustausch geschaffen. Außerdem ist diese Anordnung bei den üblichen quaderförmigen Geometrien von Räumen zur Wärmebehandlung von Speisen vorteilhaft, da auf diese Weise eine optimale Raumausnutzung erreicht wird.

Die freikragende Biegung ist in der Nähe der Stelle eines vollständigen Umlaufs des Wärmetauscherrohres um das Lüfterrad vorgesehen und das Wärmetauscherrohr ist im Anschluß an die Biegung parallel zu der Herrührung zurückgeführt, so daß eine kompakte und einfache Anordnung des Wärmetauscherrohres getroffen ist.

Die Erfindung macht es möglich, ohne kostenintensive Wellrohre auszukommen und insbesondere Wärmetauscherrohre zu verwenden, die zumindest an der Außenseite glatt sind. Damit ist eine hygienische, vorteilhafte Reinigung möglich. Außerdem kann das Rohr ausreichend massiv gestaltet werden, so daß die Gefahr mechanischer Beschädigungen gering ist und die Lebensdauer und Betriebssicherheit gewährleistet sind.

Bevorzugt wird eine Wärmetauschereinrichtung, wie zuvor beschrieben, in einer Vorrichtung zur Wärmebehandlung von Speisen eingesetzt, wobei die Wärmetauschereinrichtung im Garraum der Vorrichtung angeordnet sein kann, ohne daß nachteilige Einflüsse auf die zu garenden Lebensmittel zu befürchten wären. Die einfachen Reinigungsmöglichkeiten stellen einen besonderen Vorteil der Wärmetauschereinrichtung für die gedachte Verwendung dar.

Im folgenden werden Ausführungsformen der Erfindung beispielhaft anhand der beigefügten schematischen Zeichnungen beschrieben. Hierbei zeigen
- Fig. 1: eine schematische perspektivische Ansicht einer Wärmetauschereinrichtung gemäß einer ersten Ausführungsform der Erfindung und
- Fig. 2: eine schematische Teilansicht der freikragenden Biegung bei einer zweiten Ausführungform der Erfindung.
- Fig. 3: einen Querschnitt entlang der Linie III-III in Fig. 2.

Bei den in Fig. 1 und Fig. 2 dargestellten Wärmetauschereinrichtungen sind sämtliche umgebenden Komponenten, wie Gehäuseteile, Befestigungsteile, Anschlüsse und dergleichen weggelassen.

Bei dem in Fig. 1 gezeigten Ausführungsbeispiel ist um ein Radial-Lüfterrad 10, das durch einen nicht gezeigten Motor angetrieben wird, ein Wärmetauscherrohr 14 derart gelegt, daß es zunächst ausgehend von einer Brennkammer 12, in der sich ein Brenner befindet, bzw. auf die ein Brenner einwirkt, im wesentlichen entlang eines quadratischen Umrisses geführt ist, wobei in den Eckbereichen des gedachten Quadrates die Krümmung des Rohres nach Materialvorgabe gelegt ist. Nachdem das Wärmetauscherrohr 14 nahezu einen vollständigen Umlauf um das Gebläse 10 gebildet hat, wird es mit einer Richtungsänderung von 180° zurückgeführt, wobei eine freikragende Biegung 16 gebildet wird, die, entsprechend der zeichnerischen Darstellung, nach unten abhängt und einen zum Auffangen der Wärmedehnungen ausreichenden Abstand von anderen Systemkomponenten aufweist. Das Wärmetauscherrohr 14 wird dann am Umriß desselben Quadrates zurückgeführt und mündet in einen nicht dargestellten Anschluß. Solange die Befestigungsstellen ausreichend von der freikragenden Biegung 16 entfernt sind, sind diese von den Wärmespannungen entlastet, die zum größten Teil von der freikragenden Biegung 16 bzw. dem dadurch gebildeten Endabschnitt aufgenommen werden.

Bei dem in Fig. 2 dargestellten Ausführungsbeispiel der Erfindung, das weitgehend dem Ausführungsbeispiel der Fig. 1 entspricht, treffen die beiden Rohrabschnitte 16a und 16b im Bereich der freikragenden Biegung 16 spitzwinklig aufeinander. Abseits der freikragenden Biegung, z.B. auf der Höhe der Linie A-A, hat das Wärmetauscherrohr einen im wesentlichen kreisförmigen Querschnitt mit einem Durchmesser D₁. Im Bereich der freikragenden Biegung hingegen hat das Rohr im wesentlichen einen elliptischen Querschnitt, wobei die kleine Achse der Ellipse die Länge D₁ und die große Achse der Ellipse die Länge D₂ hat. Typischerweise beträgt D₂ etwa das 1,2 bis 1,4-fache von D2, z.B. das 1,3-fache. Damit wird im Bereich der Biegung 16 eine Vergrößerung der Querschnittsfläche des Rohrs erreicht und damit einer Vergrößerung des Strömungswiderstands in diesem Bereich entgegengewirkt, der ansonsten aufgrund der Richtungsumkehr im Bereich der Biegung 16 und der damit verbundenen Wirbelbildung entstehen würde. Typischerweise ist die Querschnittsfläche des Wärmetauscherrohrs 14 im Bereich der Biegung 16 etwa 20% bis 40% größer als in den anderen Bereichen des Rohrs 14. In einer Abwandlung der dargestellten Ausführungsform kann auch ein vergrößerter Rohrquerschnitt in den übrigen gebogenen Bereichen des Wärmetauscherrohrs, insbesondere in den Kantenbereichen mit einer Umlenkung von im wesentlichen 90° vorgesehen sein.

### Bezugszeichenliste

- 10: Lüfterrad
- 12: Brennkammer
- 14: Wärmetauscherrohr
- 16: Freikragende Biegung
- 16a, 16b: Rohrabschnitte im Bereich der Biegung

## Patentansprüche

1. Wärmetauschereinrichtung für eine Vorrichtung zur Wärmebehandlung von Speisen, mit einem Lüfterrad (10), insbesondere einem Radial-Lüfterrad, einem Brenner (12) und zumindest einem dem Brenner (12) zugeordneten Wärmetauscherrohr (14), welches das Lüfterrad (10) umgibt, **dadurch gekennzeichnet, daß** das Wärmetauscherrohr (14) in zumindest einem Abschnitt zu einer freikragen den Biegung gekrümmt ist und daß das Wärmetauscherrohr nach nahezu vollständigem Umlauf um das Lüfterrad (10) mit einer Richtungsänderung von 180° zurückgeführt ist, wobei die freikragende Biegung (16) gebildet wird.

2. Wärmetauschereinrichtung nach Anspruch 1, **dadurch gekennzeichnet, daß** das Wärmetauscherrohr (14) im Bereich der freikragenden Biegung (16) einen vergrößerten Querschnitt aufweist.

3. Wärmetauschereinrichtung nach einem der Anspruch 2, **dadurch gekennzeichnet, daß** zwei Rohrabschnitte (16a, 16b), welche die freikragende Biegung (16) bilden, in einem spitzen Winkel aufeinandertreffen.

4. Wärmetauschereinrichtung nach einem der Ansprüche 2 oder 3, **dadurch gekennzeichnet, daß** das Wärmetauscherrohr im Bereich der freikragenden Biegung (16) einen ovalen Querschnitt aufweist.

5. Wärmetauschereinrichtung nach einem der Ansprüche 1 bis 4, **dadurch gekennzeichnet, daß** die freikragende Biegung (16) entfernt von Befestigungsstellen des Wärmetauscherrohres (14) an einer Gehäusewand oder dergleichen vorgesehen ist.

6. Wärmetauschereinrichtung nach einem der Ansprüche 1 bis 5, **dadurch gekennzeichnet, daß** das Wärmetauscherrohr (14)um das Lüfterrad (10) entlang des Umrisses einer rechtwinkligen Fläche geführt ist.

7. Wärmetauschereinrichtung nach einem der Ansprüche 1 bis 6, **dadurch gekennzeichnet, daß** das Wärmetauscherrohr (14) ein an der Außenseite glattes Rohr ist.

8. Verwendung der Wärmetauschereinrichtung nach einem der vorangehenden Ansprüche in einer Vorrichtung zur Wärmebehandlung von Speisen, wobei die Wärmetauschereinrichtung bevorzugt im Garraum der Vorrichtung angeordnet ist.

## Claims

1. A heat-exchanger device for an apparatus for the heat treatment of foods, comprising a fan impeller (10), more particularly a radial impeller, a burner (12) and at least one heat-exchanger tube (14) which is associated with the burner (12) and which surrounds the impeller (10), **characterised in that** at least one portion of the heat-exchanger tube (14) is curved into a cantilever bend and **in that** after a practically complete revolution around the impeller (10) is returned with a 180° change of direction wherein the cantilever bend (16) is formed.

2. A heat-exchanger device according to claim 1, **characterised in that** the heat-exchanger tube (14) has an enlarged cross-section in the region of the cantilever bend (16).

3. A heat-exchanger device according to claim 1 or 2, **characterised in that** two tube portions (16a, 16b) which form the cantilever bend (16) meet at an acute angle.

4. A heat-exchanger device according to claim 2 or 3, **characterised in that** the heat-exchanger tube has an oval cross-section in the region of the cantilever bend (16).

5. A heat-exchanger device according to any one of claims 1 to 4, **characterised in that** the cantilever bend (16) is provided at a distance from places where the heat-exchanger tube (14) is fixed on a housing wall or the like.

6. A heat-exchanger device according to any one of claims 1 to 5, **characterised in that** the heat-exchanger tube (14) is taken around the impeller (10) along the contour of a rectangular surface.

7. A heat-exchanger device according to any one of claims 1 to 6, **characterised in that** the heat-exchanger tube (14) is a tube which is smooth on the outside.

8. Use of the heat-exchanger device according to any one of the preceding claims in an apparatus for the heat treatment of foods, the heat-exchanger device preferably being disposed in the cooking chamber of the apparatus.

## Revendications

1. Agencement d'échangeur de chaleur pour un dispositif de traitement thermique des aliments, avec une roue de ventilateur (10), en particulier une roue de ventilateur radiale, un brûleur (12) et au moins un tube échangeur de chaleur (14) affecté au brûleur, qui entoure la roue de ventilateur, **caractérisé en ce que** le tube échangeur de chaleur (14) est au moins cintré sur l'un de ces segments en une courbure échancrée et que le tube échangeur de chaleur, après avoir contourné presque totalement la roue de ventilateur (10), est ramené en arrière par un changement de direction à 180°, formant la courbure échancrée (16).

2. Agencement d'échangeur de chaleur selon la revendication 1, **caractérisé en ce que** le tube échangeur de chaleur (14) présente une section plus importante dans la zone de la courbure échancrée (16).

3. Agencement d'échangeur de chaleur selon l'une quelconque des revendications 1 ou 2, **caractérisé en ce que** les deux segments de tube (16a, 16b), qui forment la courbure échancrée (16) se rejoignent en un angle aigu.

4. Agencement d'échangeur de chaleur selon l'une quelconque des revendications 2 ou 3, **caractérisé en ce que** le tube échangeur de chaleur présente une section ovale dans la zone de la courbure échancrée.

5. Agencement d'échangeur de chaleur selon l'une quelconque des revendications 1 à 4, **caractérisé en ce que** la courbure échancrée (16), éloignée des zones de fixation du tube échangeur de chaleur (14) est prévue sur une paroi de boîtier ou analogue.

6. Agencement d'échangeur de chaleur selon l'une quelconque des revendications 1 à 5, **caractérisé en ce que** le tube échangeur de chaleur (14) suit le pourtour d'une surface rectangulaire, en contournant la roue de ventilateur (10).

7. Agencement d'échangeur de chaleur selon l'une quelconque des revendications 1 à 6, **caractérisé en ce que** le tube échangeur de chaleur (14) est un tube lisse sur sa face extérieure.

8. Utilisation de l'agencement d'échangeur de chaleur selon l'une quelconque des revendications précédentes, dans un dispositif de traitement thermique des aliments, dans lequel cas l'agencement d'échangeur de chaleur est placé de préférence dans le compartiment de cuisson du dispositif.
